# EUROPÄISCHE PATENTSCHRIFT

(11) **EP 4 387 393 B1**
(45) Veröffentlichungstag und Bekanntmachung des Hinweises auf die Patenterteilung: **10.09.2025**
(21) Anmeldenummer: 23210888.6
(22) Anmeldetag: 20.11.2023
(51) Int. Cl.: H05B 6/06

(54) **VERFAHREN ZUM BETRIEB EINES INDUKTIVEN KOCHSYSTEMS**
METHOD OF OPERATING AN INDUCTIVE COOKING SYSTEM
PROCÉDÉ DE FONCTIONNEMENT D'UN SYSTÈME DE CUISSON INDUCTIF

(30) Priorität: 13.12.2022 BE 202206011
(43) Veröffentlichungstag der Anmeldung: 19.06.2024
(73) Patentinhaber: Miele & Cie. KG, 33332 Gütersloh (DE)
(72) Erfinder: Wilkens, Henrik, 49080 Osnabrück (DE); Gehring, Nils Marius, 33739 Bielefeld (DE); Niermann, Franziska, 33739 Bielefeld (DE); Stripling, Markus, 33803 Steinhagen (DE); Krug, Stephan, 61250 Usingen (DE)

(56) Entgegenhaltungen:
- EP-A1- 0 763 694
- US-A1- 2012 168 425
- US-A1- 2020 178 357

## Beschreibung

Die Erfindung betrifft ein Verfahren zum Betrieb eines induktiven Kochsystems, ein derartiges induktives Kochsystem sowie ein induktives Kochfeld hierfür.

Der Trend beim heimischen Kochen geht immer weiter dazu, die Durchführung der Kochprozesse für den Benutzer einfacher, komfortabler und/oder sicherer hinsichtlich des gewünschten Kochergebnisses zu gestalten. Dies kann dadurch unterstützt werden, dass dem Benutzer vollständige Automatikprogramme oder Assistenzfunktionen zur Verfügung gestellt werden, welche dem Benutzer einen Teil der Durchführung oder sogar die vollständige Durchführung des Kochprozesses abnehmen sollen. Auch kann ein Kochprozess z.B. von dem Kochfeld und/oder von einem Mobilgerät unterstützt werden, indem dort der Kochprozess verfolgt, dem Benutzer dargestellt sowie die nächsten Handlungen im Rezeptablauf angezeigt oder entsprechende Anweisungen an den Benutzer gegeben werden.

Ferner sollen die Kochfelder optisch immer weiter aus der Küche verschwinden. Hierzu gehört es auch, die Bedienelemente der Kochfelder immer unauffälliger zu gestalten oder vollständig verschwinden zu lassen. Dies kann dazu führen, die Bedienelemente der Kochfelder auf die Kochgeschirre zu verlagern. Daher kann es erforderlich oder zumindest wünschenswert sein, dass Informationen zwischen dem Kochgeschirr und dem Kochfeld ausgetauscht werden können. Dies kann die Übermittlung von Anweisungen sowie von Messgrößen enthalten.

Hierzu gehört es auch, Sensoren am und/oder im Gargeschirr vorzusehen, um beispielsweise die Temperatur des Garguts sensorisch zu erfassen und diese Sensorinformation nach außerhalb des Gargeschirrs wie beispielsweise an das Kochfeld und/oder deren Steuerungseinheit, insbesondere drahtlos, zu übertragen. Dies kann beispielsweise einen temperaturgesteuerten oder temperaturgeregelten Garprozess ermöglichen.

Die WO 2022/063506 A1 betrifft ein Gargeschirr, umfassend einen Geschirrkörper und mindestens einen an dem Geschirrkörper angeordneten Griff, wobei der Geschirrkörper einen in der Gebrauchslage des Gargeschirrs nach oben offenen Gargutaufnahmeraum zur Aufnahme eines Garguts begrenzt. Das Gargeschirr weist eine Mehrzahl von Sensoren in Form von Temperatursensoren auf, welche über eine Höhe der Wandinnenseite einer Außenschale verteilt sind, wobei die Sensoren mit einer Steuerung des Gargeschirrs signalübertragend verbunden sind, und die Sensoren relativ zu der Außenschale elastisch beweglich an der Außenschale angeordnet sind.

Die DE 10 2020 101 983 A1 beschreibt ein Kochgeschirr umfassend wenigstens einen Boden und wenigstens eine Wandung, wobei durch den Boden und die Wandung wenigstens ein Aufnahmevolumen begrenzt wird. Wenigstens zwei Temperatursensoren sind der Wandung zugeordnet, wobei ein erster Temperatursensor in einer ersten Höhe vorgesehen ist und wobei ein zweiter Temperatursensor in einer zweiten Höhe mit einem vorbestimmten Abstand zu dem ersten Temperatursensor vorgesehen ist.

US 2012/168425 A1 offenbart ein Verfahren zum Betrieb eines induktiven Kochsystems gemäß dem Obergriff des Anspruches 1.

Problematisch bei der Verwendung von Gargeschirren und/oder Kochgeschirren mit wenigstens einem Temperatursensor an und/oder in der Wandung ist, dass es bei der Verwendung derartiger Geschirre auf Kochfeldern mit mehreren Spulen, welche das Geschirr gleichzeitig insbesondere gemeinsam erwärmen sollen, zu einer Positionierung oder zu einer Orientierung des Temperatursensors gegenüber den Spulen des Kochfelds kommen kann, bei welcher durch das elektromagnetische Feld eine zusätzlich Erwärmung der Seitenwand dort stattfindet, wo sich der Temperatursensor befindet.

Somit wird vom Temperatursensor nicht die tatsächliche Temperatur der Seitenwand und/oder der Wandung des Gar- und/oder Kochgeschirrs erfasst, welche aus der induktiven Erwärmung des Bodens des Gar- und/oder Kochgeschirrs resultiert und eigentlich vom Temperatursensor erfasst werden soll. Stattdessen wird die lokale induktive Erwärmung der Wandung in der Umgebung des Temperatursensors von diesem erfasst, welche sich zufällig aus einer unglücklichen Postierung oder Orientierung des Temperatursensors gegenüber den Spulen des Kochfelds ergibt. Diese Temperatur liegt üblicherweise signifikant oberhalb der eigentlich zu erfassenden Temperatur, so dass ein temperaturgesteuerter oder temperaturgeregelter Betrieb des Gar- und/oder Kochgeschirrs nun zu falschen Ergebnissen führt. Insbesondere kann eine Erwärmung des Garguts reduziert oder zu früh beendet werden, weil fälschlicherweise von einer höheren Garguttemperatur ausgegangen wird als tatsächlich vorliegt.

Bei der Verwendung von Gargeschirren mit Sensoren wie beispielsweise Temperatursensoren ist zu bedenken, dass es zu Ungenauigkeiten in der Erfassung der Messgröße durch die Sensoren kommen kann. Dies kann durch Ungenauigkeiten bei der Kalibrierung der Sensoren oder der Elektronik sowie durch Fehlertoleranzen der Sensoren verursacht werden.

Des Weiteren ist bei der sensorischen Erfassung der Siedetemperatur von Wasser zu bedenken, dass die Siedetemperatur von Wasser vom atmosphärischen Druck der Umgebung abhängt und somit sinkt, wenn Wasser in vergleichsweise großer Höhe über N.N. (Normalnull oder Normalhöhennull) zum Sieden gebracht werden soll. Die Siedetemperatur unter Normaldruck, d.h. die Normalsiedetemperatur, liegt bei 100°C. Die absolute Temperatur des Siedepunkts von Wasser sinkt mit zunehmender Aufstellhöhe über Normalnull wie z.B. auf 93°C bei einer Höhe von 2.000 m über N.N.

Soll somit ein selbsttätiger Prozess eines Kochsystems durchgeführt werden, um Wasser zum Kochen oder zum Sieden zu bringen, so muss das Kochsystem den veränderten Siedepunkt berücksichtigen. Ist die Siedetemperatur nämlich mit 100°C bei Normalnull vorgegeben, das Kochsystem wird jedoch in deutlich größerer Höhe verwendet, wodurch die Siedetemperatur deutlich unter 100°C fällt, so kann der selbsttätige Prozess die 100°C nie erreichen, da das zum Sieden gebrachte Wasser verdampft und somit vom Temperatursensor keine 100°C als Wassertemperatur erfasst werden können.

Dies führt zu einer Verschwendung von Energie, da der selbsttätige Prozess nie aufhören wird, die 100°C Wassertemperatur erreichen zu wollen. Auch wird die Siedetemperatur vom Kochsystem nie als erreicht erkannt, was weitere Schritte wie beispielsweise ein Halten der Siedetemperatur mit geringerer Leistung selbsttätig auslösen könnte. Wird andernfalls eine Siedetemperatur von deutlich unter 100°C verwendet und das Kochsystem bei Normalnull verwendet, so wird eine Wassertemperatur unterhalb der eigentlichen Siedetemperatur fälschlicherweise als erreichte Siedetemperatur erkannt.

Dies könnte vermieden werden, indem der Benutzer die Siedetemperatur an die tatsächliche oder aktuelle Aufstellhöhe des Kochsystems anpasst, was jedoch Aufwand für den Benutzer darstellen und auch vergessen werden kann.

Die EP 2 772 692 A2 beschreibt eine Kochfeldvorrichtung, insbesondere eine Induktionskochfeldvorrichtung, mit zumindest einem Kontaktmodul, das dazu vorgesehen ist, an zumindest einem Gargeschirr angeordnet zu werden, und das zumindest eine Sensoreinheit aufweist, die dazu vorgesehen ist, zumindest eine Garkenngröße zu ermitteln. Die Kochfeldvorrichtung weist zumindest eine Steuereinheit auf, die dazu vorgesehen ist, die Garkenngröße zumindest bei einem Abkühlvorgang zu überwachen.

Der Erfindung stellt sich somit das Problem, ein Verfahren zum Betrieb eines induktiven Kochsystems und/oder ein induktives Kochsystem der eingangs beschrieben Art bereitzustellen, so dass die Siedetemperatur von Flüssigkeiten und insbesondere von Wasser besser insbesondere verlässlicher als bisher bekannt sensorisch erfasst werden kann. Insbesondere soll ein Kochprozess die Siedetemperatur besser insbesondere verlässlicher als bisher bekannt selbsttätig erreichen können. Dies soll insbesondere unabhängig von der Aufstellhöhe über Normalnull erreicht werden können. Zumindest soll eine Alternative zu den bekannten Möglichkeiten geschaffen werden.

Erfindungsgemäß wird dieses Problem durch ein Verfahren zum Betrieb eines induktiven Kochsystems, durch ein induktives Kochsystem sowie durch ein induktives Kochfeld mit den Merkmalen der unabhängigen Patentansprüche gelöst. Vorteilhafte Ausgestaltungen und Weiterbildungen der Erfindung ergeben sich aus den nachfolgenden Unteransprüchen.

Somit betrifft die Erfindung ein Verfahren zum Betrieb eines induktiven Kochsystems, wobei das induktive Kochsystem ein induktives Kochfeld, vorzugsweise ein induktives Flächenkochfeld, und wenigstens ein Gargeschirr mit wenigstens einem Temperatursensor an oder in der Gargeschirrwandung aufweist, wobei das Gargeschirr auf einer Kochstelle, vorzugweise auf einer Kochzone, des induktiven Kochfelds angeordnet ist, das Verfahren mit wenigstens den Schritten:
- falls ein erster erfasster Sensorwert des Temperatursensors im Wesentlichen die Siedetemperatur einer Flüssigkeit, vorzugsweise von Wasser, erreicht, Betreiben der Kochstelle mit einer vorbestimmten Abklingleistung für einen ersten vorbestimmten Zeitraum,
- am Ende des ersten vorbestimmten Zeitraums, Erfassen eines zweiten Sensorwertes des Temperatursensors,
- Betreiben der Kochstelle mit einer vorbestimmten Steigerungsleistung zum Erreichen der Siedetemperatur für einen zweiten vorbestimmten Zeitraum,
- am Ende des zweiten vorbestimmten Zeitraums, erneutes Betreiben der Kochstelle mit der vorbestimmten Abklingleistung für den ersten vorbestimmten Zeitraum und am Ende des ersten vorbestimmten Zeitraums, Erfassen eines dritten Sensorwertes des Temperatursensors,
- Bestimmen der Differenz zwischen dem zweiten erfassten Sensorwert und dem dritten erfassten Sensorwert,
- Vergleichen der bestimmten Differenz mit einem vorbestimmten Differenzwert, und,
- falls die bestimmte Differenz nicht geringer als der vorbestimmte Differenzwert ist, Wiederholen der Schritte ab dem Betreiben der Kochstellemit der vorbestimmten Steigerungsleistung.

Der vorliegenden Erfindung liegt dabei die Erkenntnis zugrunde, dass eine Flüssigkeit wie beispielsweise Wasser oder eine wässerige Garflüssigkeit wie Suppen, Soßen, Kochwasser für Gemüse und dergleichen nicht über ihren Siedepunkt erhitzt werden kann, da beim Siedepunkt oder bei der Siedetemperatur die Flüssigkeit in den gasförmigen Zustand übergeht. Somit stellt die Siedetemperatur physikalisch die maximale Temperatur dar, welche die Flüssigkeit erreichen kann.

Dies wird sich erfindungsgemäß zunutze gemacht, indem bei vermeintlichem Erreichen der Siedetemperatur gemäß einem ersten erfassten Sensorwert des Temperatursensors des Gargeschirrs überprüft wird, ob die sensorisch erfasste Siedetemperatur der tatsächlichen Siedetemperatur entspricht oder nicht, d.h. der erste erfasste Sensorwert nicht vielleicht oberhalb der tatsächlichen Siedetemperatur und somit die tatsächliche Temperatur der Flüssigkeit unter ihrer Siedetemperatur liegt. Dies kann der Fall sein, falls die Gargeschirrwandung im Bereich des Temperatursensors beispielsweise durch elektromagnetische Felder der Induktionsspulen, insbesondere durch Streufelder bei induktiven Flächenkochfeldern, zusätzlich erwärmt wird. Dies kann auch durch Ungenauigkeiten bei der Kalibrierung des Temperatursensors sowie durch Fehlertoleranzen des Temperatursensors der Fall sein.

Daher wird in dem Fall, dass gemäß dem ersten erfassten Sensorwert die Siedetemperatur erreicht ist, die Leistung der Kochstelle auf eine Abklingleistung reduziert, was ein konkreter niedrigerer Wert der Leistung als die Anfangsleistung oder auch Null sein kann, d.h. das Ausschalten der Leistung der Kochstelle mit einschließt. Die Reduzierung der Leistung der Kochstelle erfolgt vorzugsweise ausreichend gering, so dass es bei einem minimalen möglichen Füllstand des Gargeschirrs zu keiner weiteren Erwärmung der Flüssigkeit oder alternativ dem leeren Gargeschirr kommen kann, aber die Wärmeverluste des Gargeschirrs durch die Abstrahlung an die Umgebung ausgeglichen werden. In jedem Fall kann hierdurch die weitere Erhitzung der Flüssigkeit vermieden werden. Dies erfolgt für einen vorbestimmten und insbesondere kurzen ersten Zeitraum einer "Heizpause" oder einer "Pausephase".

Am Ende des ersten Zeitraums wird dann die Temperatur der Flüssigkeit erneut sensorisch als zweiter Temperaturwert erfasst. Nun erfolgt ein zusätzliches Aufheizen der Flüssigkeit über einen zweiten Zeitraum als "Heizphase" und danach eine erneute "Heizpause" oder "Pausephase", an dessen Ende ein dritter Temperaturwert erfasst wird. Aus den beiden zuletzt erfassten Temperaturwerten, d.h. dem zweiten und dem dritten Temperaturwert jeweils am Ende der "Heizpause", wird nun die Temperaturdifferenz gebildet.

Ist diese Temperaturdifferenz geringer als der vorbestimmte Differenzwert von beispielsweise 0,5°C, so kann darauf geschlossen werden, dass die Flüssigkeit die Leistung der "Heizphase" nicht mehr aufnehmen konnte und somit die Siedetemperatur tatsächlich erreicht ist.

Ist die Temperaturdifferenz jedoch größer als der vorbestimmte Differenzwert, konnte die Flüssigkeit die Leistung der "Heizphase" zumindest teilweise aufnehmen und ist somit weiter erhitzt worden. Demnach ist der erste erfasste Sensorwert unzutreffend und eine weitere Erhitzung der Flüssigkeit war oder ist erforderlich, um die Siedetemperatur tatsächlich zu erreichen.

Hierzu kann eine erneute "Heizphase" mit anschließender "Heizpause" erfolgen, an dessen Ende ein vierter Sensorwert erfasst und mit dem dritten Sensorwert als vorangehenden Sensorwert verglichen wird, wie zuvor beschrieben. Dies kann wiederholt werden, bis der vorbestimmte Differenzwert erreicht oder eingehalten wird und somit die sensorisch zuletzt erfasste Temperatur der Siedetemperatur der Flüssigkeit entspricht sowie die Siedetemperatur der Flüssigkeit tatsächlich erreicht ist.

Gemäß einem Aspekt der Erfindung weist das Verfahren wenigstens die vorangehenden Schritte auf:
- Betreiben der Kochstelle mit einer vorbestimmten Anfangsleistung zum Erreichen im Wesentlichen der Siedetemperatur der Flüssigkeit,
- Erfassen eines ersten Sensorwertes des Temperatursensors,
- Vergleichen des ersten erfassten Sensorwertes mit der Siedetemperatur und,
- falls der erste erfasste Sensorwert die Siedetemperatur nicht erreicht, Fortsetzen des Betreibens der Kochstelle mit der vorbestimmten Anfangsleistung.

Hierdurch kann vorangehend ein Erhitzen der Flüssigkeit so lange erfolgen, bis die Siedetemperatur gemäß dem ersten erfassten Sensorwert erreicht ist, was dann wie zuvor beschrieben überprüft und/oder verifiziert werden kann. Dabei kann der jeweils aktuelle oder zuletzt erfasste Sensorwert dieser Verfahrensschritte als erster erfasster Sensorwert weiterverwendet werden, wenn die Siedetemperatur vermeintlich erreicht ist.

Gemäß einem weiteren Aspekt der Erfindung weist das Verfahren wenigstens den weiteren Schritt auf:
- falls die bestimmte Differenz geringer als der vorbestimmte Differenzwert ist, Betreiben der Kochstelle mit einer vorbestimmten Halteleistung und/oder einer anschließenden Regelung zum Halten der Siedetemperatur.

Hierdurch kann die tatsächliche Siedetemperatur selbsttätig gehalten werden.

Gemäß einem weiteren Aspekt der Erfindung ist die vorbestimmte Abklingleistung höchstens die Hälfte, vorzugsweise höchstens ein Viertel, der vorbestimmten Anfangsleistung. Hierdurch wird ein Abkühlen des Gargeschirrs in Pausen vermieden. Beispielsweise kann somit ein Ankochprozess unterstützt werden, weil ein Abkühlen wie bei einer Leistung von 0W vermieden wird, so dass der Ankochprozess verkürzt wird.

Gemäß einem weiteren Aspekt der Erfindung ist die vorbestimmte Abklingleistung derart vorbestimmt, so dass es bei einem minimalen möglichen Füllstand des Gargeschirrs oder des leeren Gargeschirrs zu keiner weiteren Erwärmung der Flüssigkeit kommt, aber die Wärmeverluste des Gargeschirrs durch die Abstrahlung an die Umgebung ausgeglichen werden. Dadurch, dass der Wärmeverlust an die Umgebung ausgeglichen wird, kühlt das Gargeschirr nicht unnötig stark ab, so dass die Temperatur des Garguts innerhalb des Gargeschirrs ohne zusätzlichen Heizeinfluss sicher gemessen werden kann.

Gemäß einem weiteren Aspekt der Erfindung ist die vorbestimmte Steigerungsleistung wenigstens das Doppelte, vorzugsweise wenigstens das Dreifache, der vorbestimmten Abklingleistung. Hierdurch kann vorteilhaft sichergestellt werden, dass die Steigerungsleistung das Gargeschirr erwärmen kann, da die Steigerungsleistung größer als die Abklingleistung ist und vorzugsweise zudem kleiner als die maximale Leistung nah am Siedepunkt ist.

Gemäß einem weiteren Aspekt der Erfindung ist die vorbestimmte Steigerungsleistung geringer als die vorbestimmte Anfangsleistung, vorzugsweise höchstens 90% der vorbestimmten Anfangsleistung. Hierdurch kann vorteilhaft Energie gespart werden, ohne dass es einen Nachteil für den Ausgeführten Garprozess gibt, da in der Nähe des Siedepunktes eine geringere Energiezufuhr notwendig ist, als zu Beginn des vorgeschlagenen Prozesses.

Gemäß einem weiteren Aspekt der Erfindung ist die vorbestimmte Halteleistung größer als die vorbestimmte Abklingleistung, wenigstens das Eineinhalbfache der vorbestimmten Abklingleistung. Die Halteleistung wird vorzugsweise durch eine Leistungsregelung zum Halten dieser Halteleistung umgesetzt. Dabei ermöglicht die größere Halteleistung verglichen mit der Abklingleistung, dass das Gargut nicht abkühlt und entsprechend der Siedezustand gehalten werden kann.

Gemäß einem weiteren Aspekt der Erfindung ist die vorbestimmte Halteleistung kleiner als die vorbestimmte Steigerungsleistung, vorzugsweise wenigstens die Hälfte, besonders vorzugsweise wenigstens ein Drittel, der vorbestimmten Steigerungsleistung. Nach einem Durchwärmen des Garguts wird nicht mehr so viel Leistung benötigt wie in der Aufheizphase, so dass nach dem Durchwärmen in diesem Ausführungsbeispiel Energie gespart werden kann.

Gemäß einem weiteren Aspekt der Erfindung ist die Siedetemperatur die Siedetemperatur von Wasser bei einer Höhe oberhalb von Normalnull, vorzugsweise ca. 93°C. Hierdurch kann eine Annäherung an die tatsächliche Siedetemperatur sozusagen "von unten" erfolgen, so dass das erfindungsgemäße Verfahren auch angewendet werden kann, um die tatsächliche Siedetemperatur zu ermitteln, falls das induktive Kochsystem oberhalb von Normalnull verwendet wird.

Gemäß einem weiteren Aspekt der Erfindung ist der vorbestimmte Differenzwert 0,5°C oder weniger. Bei einer Differenz von 0.5°C oder weniger kann mit hinreichender Genauigkeit davon ausgegangen werden, dass der Siedepunkt gefunden wurde. Es wird vorzugsweise keine Differenz von 0°C gewählt, um zusätzliche Störgrößen wie z.B. Schwankungen der Messelektronik oder Drift der Temperatursensoren auszugleichen.

Gemäß einem weiteren Aspekt der Erfindung ist der erste vorbestimmte Zeitraum und/oder der zweite vorbestimmte Zeitraum kürzer als 30 Sekunden, vorzugweise kürzer als 20 Sekunden, und/oder länger als 5 Sekunden, vorzugsweise länger als 10 Sekunden. Dies kann eine geeignete Möglichkeit der Umsetzung darstellen, um möglichst schnell den gesuchten Siedepunkt zu erreichen. Vorzugsweise müssen die vorbestimmten Zeiträume, also die Pause, lang genug sein, damit die zusätzliche Seitenwanderwärmung durch den Hotspot abgeklungen ist.

Gemäß einem weiteren Aspekt der Erfindung ist der Temperatursensor unterhalb des Füllstandes der sich im Gargeschirr befindenden Flüssigkeit angeordnet. Dies kann sicherstellen, dass die Temperatur der Flüssigkeit wie zuvor beschrieben erfasst werden kann.

Die vorliegende Erfindung betrifft auch ein induktives Kochsystem mit einem induktiven Kochfeld, vorzugsweise einem induktives Flächenkochfeld, und wenigstens einem Gargeschirr mit wenigstens einem Temperatursensor an oder in der Gargeschirrwandung, wobei das Gargeschirr auf einer Kochstelle, vorzugweise auf einer Kochzone, des induktiven Kochfelds angeordnet ist, wobei das induktive Kochsystem, vorzugsweise eine Steuerungseinheit des induktiven Kochfelds und eine Steuerungseinheit des Gargeschirrs, ausgebildet und eingerichtet ist:
- falls ein erster erfasster Sensorwert des Temperatursensors die Siedetemperatur einer Flüssigkeit, vorzugsweise von Wasser, erreicht, die Kochstelle mit einer vorbestimmten Abklingleistung für einen ersten vorbestimmten Zeitraum zu betreiben,
- am Ende des ersten vorbestimmten Zeitraums, einen zweiten Sensorwert des Temperatursensors zu erfassen,
- die Kochstelle mit einer vorbestimmten Steigerungsleistung zum Erreichen der Siedetemperatur für einen zweiten vorbestimmten Zeitraum zu betreiben,
- am Ende des zweiten vorbestimmten Zeitraums, die Kochstelle erneut mit der vorbestimmten Abklingleistung für den ersten vorbestimmten Zeitraum zu betreiben und am Ende des ersten vorbestimmten Zeitraums einen dritten Sensorwert des Temperatursensors zu erfassen,
- die Differenz zwischen dem zweiten erfassten Sensorwert und dem dritten erfassten Sensorwert zu bestimmen,
- die bestimmte Differenz mit einem vorbestimmten Differenzwert zu vergleichen und,
- falls die bestimmte Differenz nicht geringer als der vorbestimmte Differenzwert ist, die Schritte ab dem Betreiben der Kochstelle mit der vorbestimmten Steigerungsleistung zu wiederholen.

Hierdurch kann ein induktives Kochsystem zur Verfügung gestellt werden, um die Durchführung des zuvor beschriebenen erfindungsgemäßen Verfahrens wie zuvor beschrieben mit dessen Eigenschaften und Vorteilen zu ermöglichen.

Die vorliegende Erfindung betrifft ferner ein induktives Kochfeld, vorzugsweise ein induktives Flächenkochfeld, mit wenigstens einer Kochstelle, vorzugsweise einer Kochzone, und mit einer Steuerungseinheit, welche ausgebildet ist:
- falls ein erster erfasster Sensorwert des Temperatursensors die Siedetemperatur einer Flüssigkeit, vorzugsweise von Wasser, erreicht, die Kochstelle mit einer vorbestimmten Abklingleistung für einen ersten vorbestimmten Zeitraum zu betreiben,
- am Ende des ersten vorbestimmten Zeitraums, einen zweiten Sensorwert des Temperatursensors zu erhalten,
- die Kochstelle mit einer vorbestimmten Steigerungsleistung zum Erreichen der Siedetemperatur für einen zweiten vorbestimmten Zeitraum zu betreiben,
- am Ende des zweiten vorbestimmten Zeitraums, die Kochstelle erneut mit der vorbestimmten Abklingleistung für den ersten vorbestimmten Zeitraum zu betreiben und am Ende des ersten vorbestimmten Zeitraums einen dritten Sensorwert des Temperatursensors zu erhalten,
- die Differenz zwischen dem zweiten erfassten Sensorwert und dem dritten erfassten Sensorwert zu bestimmen,
- die bestimmte Differenz mit einem vorbestimmten Differenzwert zu vergleichen und,
- falls die bestimmte Differenz nicht geringer als der vorbestimmte Differenzwert ist, die Schritte ab dem Betreiben der Kochstelle mit der vorbestimmten Steigerungsleistung zu wiederholen.

Hierdurch kann ein induktives Kochfeld zur Verfügung gestellt werden, um die Durchführung des zuvor beschriebenen erfindungsgemäßen Verfahrens wie zuvor beschrieben oder die Umsetzung eines induktiven Kochsystems wie zuvor beschrieben mit dessen Eigenschaften und Vorteilen zu ermöglichen.

Mit anderen Worten liegt der Erfindung die Erkenntnis zugrunde, dass bei Flächenkochfeldern oder bei Brückenzonen bei einer ungünstigen Positionierung des Gargeschirrs durch die Magnetfelder zugeschalteter, unbedeckter Spulen eine zusätzliche Seitenwanderwärmung auftreten kann.

Wenn Sensoren zur Messung der Garguttemperatur an die Seitenwand angebracht werden, können diese durch die zusätzliche Eigenerwärmung der Wand gestört werden. Die Sensoren messen dann eine vermeintlich überhöhte Garguttemperatur, deren Verwendung sich negativ auf potentielle Regel- und Steuersoftware auswirkt.

Soll eine Software den Störfall der sensorisch erfassten überhöhten Temperatur erkennen und entsprechende Gegenmaßnahmen einleiten können, erhöht sich hierdurch ihre Komplexität und die Performance sinkt ab.

Für Gargeschirre mit Temperatursensorik an der Geschirrseitenwand bedeutet das, dass falls das Gargeschirr auf eine Position des Flächenkochfeldes gestellt oder geschoben wird, der oben beschriebene Effekt auftreten kann. Der Effekt kann bei Nichtbehandlung dieser Störung zu einer falschen Siedepunkterkennung durch die Software führen, da im Vergleich zum Inhalt überhöhte Temperaturen gemessen werden. Bei einer Fehlauslösung der Siedepunkterkennung wird dem Benutzer fälschlicherweise zurückgemeldet, dass das Gargut kocht, obwohl dieses die Siedetemperatur noch nicht erreicht hat.

Zusätzlich können Ungenauigkeiten bei Kalibrierung der Elektronik und/oder Fehlertoleranzen der Sensoren die Siedepunkterkennung über absolute Temperaturen innerhalb des geplanten Kochprogramms erschweren.

Des Weiteren kann es vorteilhaft sein, wenn das geplante Kochverfahren unabhängig von der Aufstellhöhe des eingesetzten Kochfelds funktionieren kann. Die absolute Temperatur des Siedepunkts von Wasser sinkt mit zunehmender Aufstellhöhe über Normalnull, z.B. auf 93°C bei 2000 über N.N.. Wenn keine externe Information zum Aufstellort des Kochfelds vorliegt, wäre es vorteilhaft, wenn das bei geregelten Kochverfahren der veränderte Siedepunkt aus gemessenen Temperatursignalen erkannt wird und das Verfahren entsprechend reagieren kann.

Erfindungsgemäß kann daher durch das erfindungsgemäße Verfahren der wiederholten Siedepunkterkennung das Kochverfahren des Gargeschirrs der negative Einfluss der Seitenwanderwärmung auf den Steuer- und Regelungsprozess des Gargeschirrs reduziert werden.

Zusätzlich kann das Verfahren der wiederholten Siedepunktbestimmung die Ermittlung des Siedepunkts unabhängig von der Aufstellhöhe des Kochfeldes über N.N. und unabhängig von systematischen Fehlern der Sensorik und/oder Messelektronik ermöglichen.

Der Erfindung liegt dabei, wie zuvor bereits erwähnt, die Erkenntnis zugrunde, dass falls bei Flächenkochfeldern oder Kochfeldern mit mehreren Induktionsspulen unter einer Kochzone ein Gargeschirr so auf den Spulen platziert wird, dass eine oder mehrere eingeschaltete Spulen nur teilweise überdeckt sind, es zu einer inhomogenen Erwärmung der Seitenwand des Gargeschirrs kommen kann. Das Magnetfeld der nur teilweise bedeckten Spulen kann Wirbelströme an der Seitenwand des Gargeschirrs verursachen, die zur lokalen Erwärmung, Hotspot genannt, führen können.

Die nicht von Hotspots betroffenen Stellen der Gargeschirrwand sind annähernd im thermischen Gleichgewicht mit dem sich im Gargeschirr befindlichen Gargut oder der Luft darüber. Thermische Sensoren, die an, auf oder in der Seitenwand des Garschirrs angebracht sind, können hier zur Regelung des Kochprozesses, z.B. durch Leistungsverstellung des Kochfelds anhand von Temperatursignalen, verwendet werden.

An den Hotspotpositionen jedoch messen die Sensoren ein überhöhtes Temperatursignal, wodurch die Kochverfahren negativ beeinflusst werden können, da die Temperaturen hier überschätzt werden können. Dies kann zum Beispiel bei der Siedepunktfindung zu einer zu frühen Auslösung und einem zu frühen Wechsel in die Fortkochphase führen.

Zusätzlich kann der tatsächliche Siedepunkt durch die Aufstellhöhe variieren (93°C bis 100°C) und/oder die absolute Temperaturmessung des Sensorsystems kann ungenau sein, so dass die Erkennung des Siedepunkts über absolute Temperaturen sehr schwierig sein kann.

Die Kochverfahren des Gargeschirrs sollen jedoch in der Lage sein, auch mit diesen Unsicherheiten den Siedepunkt des verwendeten Mediums sicher zu erkennen.

Dies wird erfindungsgemäß über eine wiederholte Siedepunkterkennung gelöst.

Die wiederholte Siedepunkterkennung kann diese Probleme lösen oder zumindest reduzieren, indem das Signal eines Temperatursensors beobachtet wird und zyklisch mindestens zwei und gegebenenfalls auch mehrere Heiz- und Pausenphasen mit reduzierter Heizleistung unter gleichen Bedingungen durchgeführt werden. Gleiche Bedingungen bedeutet hier, dass die Pausendauer identisch und die Heizleistung pro Zyklus, also Heiz- und Pausenphasen, konstant ist.

Am Ende jedes Zykluses werden die Temperaturen miteinander verglichen. Findet an zwei aufeinanderfolgenden Temperaturmessungen keine Temperatursteigerung mehr statt oder werden dabei 0,5°C Temperaturdifferenz unterschritten, kann davon ausgegangen werden, dass der reale Siedepunkt des zu erwärmenden Mediums erreicht ist.

Der verwendete Sensor kann sich dabei vorteilhafterweise unterhalb des Füllstandes des sich im Topf befindenden Mediums befinden.

Die in der Pausenphase zugeführte Heizleistung kann vorzugsweise so eingestellt sein, dass es bei einem minimalen möglichen Füllstand zu keiner weiteren Erwärmung eines Referenzmediums wie z.B. Wasser kommen kann, aber die Wärmeverluste des Topfes durch die Abstrahlung an die Umgebung ausgeglichen werden.

Dies kann den Vorteil haben, dass durch die vorhandene Restleistung in den Pausenphasen die Zeit bis zum Erreichen des Siedepunkts gegenüber einem Verfahren mit Pausenphasen ohne Leistungszufuhr verkürzt werden kann.

Ein weiterer Vorteil dieses Verfahren kann sein, dass das Verfahren sehr robust gegen Veränderungen der äußeren Umstände mit negativen Effekten auf die Temperaturmessung sein kann. Zum Beispiel kann der Siedepunkt immer noch sicher gefunden und/oder erreicht werden, falls der Topf von einer gestörten Position auf dem induktiven Kochfeld auf eine ungestörte Position gedreht oder verschoben oder kaltes Wasser in das Gargeschirr und/oder in den Topf gegeben wird. Diese Effekte können zu einer Veränderung des gemessenen Temperaturniveaus am Ende der Pausenphase führen und können somit durch das erfindungsgemäße Verfahren ausgeglichen werden.

Erst wenn keine weitere Temperatursteigerung in zwei oder mehr aufeinanderfolgenden Zyklen eintritt, ist der Siedepunkt gefunden oder erreicht, weil das zu erwärmende Medium dann keine weitere Energie aufnehmen kann. Zudem würde auch erkannt werden, falls sich ein Temperaturabfall einstellt. Solch ein Temperaturabfall würde auf eine Fehlmessung oder eine Verschiebung des Gargeschirrs hindeuten, wodurch wiederum ein Heiz- und Pausenzyklus ausgeführt werden würde.

Ein Ausführungsbeispiel der Erfindung ist in den Zeichnungen rein schematisch dargestellt und wird nachfolgend näher beschrieben. Es zeigt
- Figur 1: eine schematische Darstellung eines induktiven Kochsystems zur Durchführung eines erfindungsgemäßen Verfahrens mit einem erfindungsgemäßen induktiven Kochfeld mit einem Gargeschirr von schräg oben;
- Figur 2: die Darstellung der Figur 1 mit um 90° gedrehtem Gargeschirr;
- Figur 3: ein Ablaufdiagramm eines erfindungsgemäßen Verfahrens; und
- Figur 4: ein Verlauf von Temperatur und Leistung über der Zeit während der Durchführung eines erfindungsgemäßen Verfahrens.

Die o.g. Figuren werden in kartesischen Koordinaten betrachtet. Es erstreckt sich eine Längsrichtung X, welche auch als Tiefe X oder als Länge X bezeichnet werden kann. Senkrecht zur Längsrichtung X erstreckt sich eine Querrichtung Y, welche auch als Breite Y bezeichnet werden kann. Senkrecht sowohl zur Längsrichtung X als auch zur Querrichtung Y erstreckt sich eine vertikale Richtung Z, welche der Richtung der Schwerkraft entspricht. Die Längsrichtung X und die Querrichtung Y bilden gemeinsam die Horizontale X, Y, welche auch als horizontale Ebene X, Y bezeichnet werden kann.

Figur 1 zeigt eine schematische Darstellung eines induktiven Kochsystems 1, 2 zur Durchführung eines erfindungsgemäßen Verfahrens mit einem erfindungsgemäßen induktiven Kochfeld 1 mit einem Gargeschirr 2 von schräg oben. Figur 2 zeigt die Darstellung der Figur 1 mit um 90° gedrehtem Gargeschirr.

Das Gargeschirr 2 stellt einen Topf 2 dar. Das Gargeschirr 2 weist einen Gargeschirrboden 20 und eine zylindrische Gargeschirrwandung 21 auf. An und/oder in der Gargeschirrwandung 21 sind mehrere Temperatursensoren 23 angeordnet. Die Temperatursensoren 23 sind in der Querrichtung Y oder in der Umfangsrichtung der Geschirrwandung 21 sowie in der vertikalen Richtung Z zueinander versetzt angeordnet sind. Die Temperatursensoren 23 werden von einer Steuerungseinheit 22 in Form einer Elektronik 22 des Gargeschirrs 2 betrieben oder ausgewertet.

Das Gargeschirr 2 wird auf einem induktiven Kochfeld 1 in Form eines induktiven Flächenkochfelds 1 verwendet, welches eine Glaskeramikplatte 10 mit in der vertikalen Richtung Z darunterliegend angeordneten Induktionsspulen 11 aufweist. Das Gargeschirr 2 wird auf die Glaskeramikplatte 10 derart aufgesetzt und der Gargeschirrboden 20 ist flächig derart groß gegenüber den Induktionsspulen 11 ausgebildet, so dass der Gargeschirrboden 20 von wenigstens zwei Induktionsspulen 11 induktiv erwärmt wird. Die zwei vom Topf 2 teilweise überdeckten Induktionsspulen 11 bilden gemeinsam eine Kochzone 12.

Die lediglich teilweise Überdeckung der Induktionsspulen 11 der Kochzone 12 durch den Topf 2 also dessen Gargeschirrboden 20 führt jedoch dazu, dass magnetische Feldlinien B der Induktionsspulen 11 als Streufelder direkt in die Gargeschirrwandung 21 einkoppeln und dort zu lokalen Erwärmungsstellen A führen, welche auch als Hotspots A bezeichnet werden können. Diese lokalen Erwärmungen A können, falls sie ausreichend nahe zu einem der Temperatursensoren 23 liegen, dessen Temperaturerfassung beeinflussen und somit zu einer erfassten Temperatur führen, welche größer als die eigentliche Gargeschirrtemperatur ist.

Erfindungsgemäß wird daher von einer Steuerungseinheit (nicht dargestellt) des induktiven Flächenkochfelds 1 ein erfindungsgemäßes Verfahren gemäß des Ablaufdiagramms der Figur 3 wie folgt für wenigstens einen der Temperatursensoren 23 ausgeführt:
Es erfolgt zunächst ein Betreiben 000 der Kochstelle 12 mit einer vorbestimmten Anfangsleistung P0 zum Erreichen der Siedetemperatur der Flüssigkeit in Form von Wasser, welche vom Gargeschirr 2 aufgenommen wird. Seitens des Gargeschirrs 2 und/oder dessen Steuerungseinheit 22 erfolgt ein Erfassen 100 eines ersten Sensorwertes des Temperatursensors 23, welcher dann drahtlos an das induktive Flächenkochfelds 1 und/oder dessen Steuerungseinheit übertragen wird. Nun erfolgt ein Vergleichen 200 des ersten erfassten Sensorwertes mit der Siedetemperatur seitens der Steuerungseinheit des induktiven Flächenkochfelds 1. Die Siedetemperatur kann beispielsweise mit 93°C so niedrig angesetzt sein, dass auch eine Siedetemperatur in ca. 2.000 m Höhe über Normalnull mit dem erfindungsgemäßen Verfahren erkannt oder verifiziert werden kann. In jedem Fall, falls der erste erfasste Sensorwert die Siedetemperatur nicht erreicht, wird das Betreiben 000 der Kochstelle 12 mit der vorbestimmten Anfangsleistung P0 fortgesetzt.

Dies erfolgt so lange oder wird so häufig sensorisch überprüft, bis die Siedetemperatur vermeintlich erreicht ist. Somit erfolgt, falls der erste erfasste Sensorwert des Temperatursensors 23 die Siedetemperatur erreicht, ein Betreiben 300 der Kochstelle 12 mit einer vorbestimmten Abklingleistung P1 für einen ersten vorbestimmten Zeitraum. Am Ende des ersten vorbestimmten Zeitraums erfolgt ein Erfassen 400 eines zweiten Sensorwertes des Temperatursensors 23. Dann erfolgt ein Betreiben 500 der Kochstelle 12 mit einer vorbestimmten Steigerungsleistung P2 zum Erreichen der Siedetemperatur für einen zweiten vorbestimmten Zeitraum. Am Ende des zweiten vorbestimmten Zeitraums erfolgt ein erneutes Betreiben 600 der Kochstelle 12 mit der vorbestimmten Abklingleistung P1 für den ersten vorbestimmten Zeitraum. Am Ende des ersten vorbestimmten Zeitraums erfolgt dann ein Erfassen 700 eines dritten Sensorwertes des Temperatursensors 23.

Nun erfolgt ein Bestimmen 800 der Differenz zwischen dem zweiten erfassten Sensorwert und dem dritten erfassten Sensorwert. Es erfolgt ein Vergleichen 900 der bestimmten Differenz mit einem vorbestimmten Differenzwert. Falls die bestimmte Differenz nicht geringer als der vorbestimmte Differenzwert ist, kann darauf geschlossen werden, dass das Wasser im Gargeschirr 2 noch Leistung aufgenommen hat und somit weiter erwärmt werden konnte. Dementsprechend kann die Siedetemperatur noch nicht erreicht und der erste erfasste Sensorwert muss falsch gewesen sein. Daher erfolgt ein Wiederholen der Schritte ab dem Betreiben 500 der Kochstelle 12 mit der vorbestimmten Steigerungsleistung P2 so lange, bis der Differenzwert eingehalten wird, da dann das Wasser im Gargeschirr 2 keine Leistung mehr aufnehmen und somit nicht weiter erwärmt werden konnte.

Somit muss die Siedetemperatur nun tatsachlich erreicht sein. Dann, falls also die bestimmte Differenz geringer als der vorbestimmte Differenzwert ist, erfolgt ein Betreiben 950 der Kochstelle 12 mit einer vorbestimmten Halteleistung P3 zum Halten der Siedetemperatur.

### Bezugszeichenliste (Bestandteil der Beschreibung)

- A: lokale Erwärmungsstelle; Hotspot
- B: magnetische Feldlinien
- P0: Anfangsleistung zum Erreichen der Siedetemperatur
- P1: Abklingleistung
- P2: Steigerungsleistung zum Erreichen der Siedetemperatur
- P3: Halteleistung zum Halten der Siedetemperatur
- X: Längsrichtung; Tiefe; Länge
- Y: Querrichtung; Breite
- Z: vertikale Richtung
- X, Y: Horizontale; horizontale Ebene

- 1: induktives Kochfeld; induktives Flächenkochfeld
- 10: Glaskeramikplatte
- 11: Induktionsspulen
- 12: Kochstelle; Kochzone

- 2: Gargeschirr; Topf
- 20: Gargeschirrboden
- 21: Gargeschirrwandung
- 22: Steuerungseinheit; Elektronik
- 23: Temperatursensoren

- 000: Betreiben der Kochstelle 12 mit einer vorbestimmten Anfangsleistung P0
- 100: Erfassen eines ersten Sensorwertes
- 200: Vergleichen des ersten erfassten Sensorwertes mit der Siedetemperatur
- 300: Betreiben der Kochstelle 12 mit einer vorbestimmten Abklingleistung P1
- 400: Erfassen eines zweiten Sensorwertes
- 500: Betreiben der Kochstelle 12 mit einer vorbestimmten Steigerungsleistung P2
- 600: erneutes Betreiben der Kochstelle 12 mit der vorbestimmten Abklingleistung P1
- 700: Erfassen eines dritten Sensorwertes des Temperatursensors 23
- 800: Bestimmen der Differenz zwischen dem zweiten erfassten Sensorwert und dem dritten erfassten Sensorwert
- 900: Vergleichen der bestimmten Differenz mit einem vorbestimmten Differenzwert
- 950: Betreiben der Kochstelle 12 mit einer vorbestimmten Halteleistung P3

## Patentansprüche

1. Verfahren zum Betrieb eines induktiven Kochsystems (1, 2),
wobei das induktive Kochsystem (1, 2) ein induktives Kochfeld (1), vorzugsweise ein induktives Flächenkochfeld (1), und wenigstens ein Gargeschirr (2) mit wenigstens einem Temperatursensor (23) an oder in der Gargeschirrwandung (21) aufweist, wobei das Gargeschirr (2) auf einer Kochstelle (12), vorzugweise auf einer Kochzone (12), des induktiven Kochfelds (1) angeordnet ist, **gekennzeichnet durch** das Verfahren mit wenigstens den Schritten:
• falls ein erster erfasster Sensorwert des Temperatursensors (23) die Siedetemperatur einer Flüssigkeit, vorzugsweise von Wasser, erreicht, Betreiben (300) der Kochstelle (12) mit einer vorbestimmten Abklingleistung (P1) für einen ersten vorbestimmten Zeitraum,
• am Ende des ersten vorbestimmten Zeitraums, Erfassen (400) eines zweiten Sensorwertes des Temperatursensors (23),
• Betreiben (500) der Kochstelle (12) mit einer vorbestimmten Steigerungsleistung (P2) zum Erreichen der Siedetemperatur für einen zweiten vorbestimmten Zeitraum,
• am Ende des zweiten vorbestimmten Zeitraums, erneutes Betreiben (600) der Kochstelle (12) mit der vorbestimmten Abklingleistung (P1) für den ersten vorbestimmten Zeitraum und am Ende des ersten vorbestimmten Zeitraums, Erfassen (700) eines dritten Sensorwertes des Temperatursensors (23),
• Bestimmen (800) der Differenz zwischen dem zweiten erfassten Sensorwert und dem dritten erfassten Sensorwert,
• Vergleichen (900) der bestimmten Differenz mit einem vorbestimmten Differenzwert, und,
• falls die bestimmte Differenz nicht geringer als der vorbestimmte Differenzwert ist, Wiederholen der Schritte ab dem Betreiben (500) der Kochstelle (12) mit der vorbestimmten Steigerungsleistung (P2).

2. Verfahren nach Anspruch 1,
mit wenigstens den vorangehenden Schritten:
• Betreiben (000) der Kochstelle (12) mit einer vorbestimmten Anfangsleistung (P0) zum Erreichen der Siedetemperatur der Flüssigkeit,
• Erfassen (100) eines ersten Sensorwertes des Temperatursensors (23),
• Vergleichen (200) des ersten erfassten Sensorwertes mit der Siedetemperatur und,
• falls der erste erfasste Sensorwert die Siedetemperatur nicht erreicht, Fortsetzen des Betreibens (000) der Kochstelle (12) mit der vorbestimmten Anfangsleistung (P0).

3. Verfahren nach Anspruch 1 oder 2,
mit wenigstens dem weiteren Schritt:
• falls die bestimmte Differenz geringer als der vorbestimmte Differenzwert ist, Betreiben (950) der Kochstelle (12) mit einer vorbestimmten Halteleistung (P3) und/oder einer anschließenden Regelung zum Halten der Siedetemperatur.

4. Verfahren nach einem der vorangehenden Ansprüche,
wobei die vorbestimmte Abklingleistung (P1) höchstens die Hälfte, vorzugsweise höchstens ein Viertel, der vorbestimmten Anfangsleistung (P0) ist.

5. Verfahren nach einem der vorangehenden Ansprüche,
wobei die vorbestimmte Abklingleistung (P1) derart vorbestimmt ist, so dass es bei einem minimalen möglichen Füllstand des Gargeschirrs (2) zu keiner weiteren Erwärmung der Flüssigkeit kommt, aber die Wärmeverluste des Gargeschirrs (2) durch die Abstrahlung an die Umgebung ausgeglichen werden.

6. Verfahren nach einem der vorangehenden Ansprüche,
wobei die vorbestimmte Steigerungsleistung (P2) wenigstens das Doppelte, vorzugsweise wenigstens das Dreifache, der vorbestimmten Abklingleistung (P1) ist.

7. Verfahren nach einem der vorangehenden Ansprüche,
wobei die vorbestimmte Steigerungsleistung (P2) geringer als die vorbestimmte Anfangsleistung (P0), vorzugsweise höchstens 90% der vorbestimmten Anfangsleistung (P0), ist.

8. Verfahren nach einem der vorangehenden Ansprüche,
wobei die vorbestimmte Halteleistung (P3) größer als die vorbestimmte Abklingleistung (P1), wenigstens das Eineinhalbfache der vorbestimmten Abklingleistung (P1), ist

9. Verfahren nach einem der vorangehenden Ansprüche,
wobei die vorbestimmte Halteleistung (P3) kleiner als die vorbestimmte Steigerungsleistung (P2), vorzugsweise wenigstens die Hälfte, besonders vorzugsweise wenigstens ein Drittel, der vorbestimmten Steigerungsleistung (P2), ist.

10. Verfahren nach einem der vorangehenden Ansprüche,
wobei die Siedetemperatur die Siedetemperatur von Wasser bei einer Höhe oberhalb von Normalnull, vorzugsweise ca. 93°C, ist.

11. Verfahren nach einem der vorangehenden Ansprüche,
wobei der vorbestimmte Differenzwert 0,5°C oder weniger ist.

12. Verfahren nach einem der vorangehenden Ansprüche,
wobei der erste vorbestimmte Zeitraum und/oder der zweite vorbestimmte Zeitraum kürzer als 30 Sekunden, vorzugweise kürzer als 20 Sekunden, und/oder länger als 5 Sekunden, vorzugsweise länger als 10 Sekunden, ist.

13. Verfahren nach einem der vorangehenden Ansprüche,
wobei der Temperatursensor (23) unterhalb des Füllstandes der sich im Gargeschirr (2) befindenden Flüssigkeit angeordnet ist.

14. Induktives Kochsystem (1, 2)
mit einem induktiven Kochfeld (1), vorzugsweise einem induktives Flächenkochfeld (1), und wenigstens einem Gargeschirr (2) mit wenigstens einem Temperatursensor (23) an oder in der Gargeschirrwandung (21),
wobei das Gargeschirr (2) auf einer Kochstelle (12), vorzugweise auf einer Kochzone (12), des induktiven Kochfelds (1) angeordnet ist, **gekennzeichnet durch**
das induktive Kochsystem (1, 2), vorzugsweise eine Steuerungseinheit des induktiven Kochfelds (1) und eine Steuerungseinheit des Gargeschirrs (2), ausgebildet und eingerichtet ist:
• falls ein erster erfasster Sensorwert des Temperatursensors (23) die Siedetemperatur einer Flüssigkeit, vorzugsweise von Wasser, erreicht, die Kochstelle (12) mit einer vorbestimmten Abklingleistung (P1) für einen ersten vorbestimmten Zeitraum zu betreiben,
• am Ende des ersten vorbestimmten Zeitraums, einen zweiten Sensorwert des Temperatursensors (23) zu erfassen,
• die Kochstelle (12) mit einer vorbestimmten Steigerungsleistung (P2) zum Erreichen der Siedetemperatur für einen zweiten vorbestimmten Zeitraum zu betreiben,
• am Ende des zweiten vorbestimmten Zeitraums, die Kochstelle (12) erneut mit der vorbestimmten Abklingleistung (P1) für den ersten vorbestimmten Zeitraum zu betreiben und am Ende des ersten vorbestimmten Zeitraums einen dritten Sensorwert des Temperatursensors (23) zu erfassen,
• die Differenz zwischen dem zweiten erfassten Sensorwert und dem dritten erfassten Sensorwert zu bestimmen,
• die bestimmte Differenz mit einem vorbestimmten Differenzwert zu vergleichen und,
• falls die bestimmte Differenz nicht geringer als der vorbestimmte Differenzwert ist, die Schritte ab dem Betreiben der Kochstelle (12) mit der vorbestimmten Steigerungsleistung (P2) zu wiederholen.

15. Induktives Kochfeld (1), vorzugsweise induktives Flächenkochfeld (1)
mit wenigstens einer Kochstelle (12), vorzugsweise einer Kochzone (12), und
mit einer Steuerungseinheit, welche **dadurch kennzeichnet** ist:
• falls ein erster erfasster Sensorwert des Temperatursensors (23) die Siedetemperatur einer Flüssigkeit, vorzugsweise von Wasser, erreicht, die Kochstelle (12) mit einer vorbestimmten Abklingleistung (P1) für einen ersten vorbestimmten Zeitraum zu betreiben,
• am Ende des ersten vorbestimmten Zeitraums, einen zweiten Sensorwert des Temperatursensors (23) zu erhalten,
• die Kochstelle (12) mit einer vorbestimmten Steigerungsleistung (P2) zum Erreichen der Siedetemperatur für einen zweiten vorbestimmten Zeitraum zu betreiben,
• am Ende des zweiten vorbestimmten Zeitraums, die Kochstelle (12) erneut mit der vorbestimmten Abklingleistung (P1) für den ersten vorbestimmten Zeitraum zu betreiben und am Ende des ersten vorbestimmten Zeitraums einen dritten Sensorwert des Temperatursensors (23) zu erhalten,
• die Differenz zwischen dem zweiten erfassten Sensorwert und dem dritten erfassten Sensorwert zu bestimmen,
• die bestimmte Differenz mit einem vorbestimmten Differenzwert zu vergleichen und,
• falls die bestimmte Differenz nicht geringer als der vorbestimmte Differenzwert ist, die Schritte ab dem Betreiben der Kochstelle (12) mit der vorbestimmten Steigerungsleistung (P2) zu wiederholen.

## Claims

1. Method for operating an inductive cooking system (1, 2),
the inductive cooking system (1, 2) comprising an inductive hob (1), preferably an inductive surface hob (1), and at least one cooking utensil (2) having at least one temperature sensor (23) on or in the cooking utensil wall (21), the cooking utensil (2) being arranged on a hot plate (12), preferably on a cooking zone (12), of the inductive hob (1), **characterised by** the method comprising at least the following steps:
• operating (300) the hot plate (12) at a predetermined decay power (P1) for a first predetermined period of time if a first captured sensor value of the temperature sensor (23) reaches the boiling temperature of a liquid, preferably water,
• capturing (400) a second sensor value of the temperature sensor (23) at the end of the first predetermined period of time,
• operating (500) the hot plate (12) at a predetermined increase power (P2) to reach the boiling temperature for a second predetermined period of time,
• operating (600) the hot plate (12) at the predetermined decay power (P1) for the first predetermined period of time again at the end of the second predetermined period of time, and capturing (700) a third sensor value of the temperature sensor (23) at the end of the first predetermined period of time,
• determining (800) the difference between the second captured sensor value and the third captured sensor value,
• comparing (900) the determined difference with a predetermined threshold value, and,
• repeating the steps from the operation (500) of the hot plate (12) at the predetermined increase power (P2) if the determined difference is not less than the predetermined difference value.

2. Method according to claim 1,
comprising at least the following preceding steps:
• operating (000) the hot plate (12) at a predetermined initial power (P0) to reach the boiling temperature of the liquid,
• capturing (100) a first sensor value of the temperature sensor (23),
• comparing (200) the first captured sensor value with the boiling temperature and,
• continuing the operation (000) of the hot plate (12) at the predetermined initial power (P0) if the first captured sensor value does not reach the boiling temperature.

3. Method according to either claim 1 or 2,
comprising at least the following further step:
• operating (950) the hot plate (12) at a predetermined holding power (P3), and/or subsequent controlling to maintain the boiling temperature, if the determined difference is less than the predetermined difference value.

4. Method according to any of the preceding claims,
wherein the predetermined decay power (P1) is at most half, preferably at most a quarter, of the predetermined initial power (P0).

5. Method according to any of the preceding claims,
wherein the predetermined decay power (P1) is predetermined in such a way that, at a minimum possible fill level of the cooking utensil (2), no further heating of the liquid occurs, but the heat losses of the cooking utensil (2) by radiation to the environment are equalised.

6. Method according to any of the preceding claims,
wherein the predetermined increase power (P2) is at least twice, preferably at least three times, the predetermined decay power (P1).

7. Method according to any of the preceding claims,
wherein the predetermined increase power (P2) is less than the predetermined initial power (P0), preferably at most 90% of the predetermined initial power (P0).

8. Method according to any of the preceding claims,
wherein the predetermined holding power (P3) is greater than the predetermined decay power (P1), at least one and a half times the predetermined decay power (P1)

9. Method according to any of the preceding claims,
wherein the predetermined holding power (P3) is smaller than the predetermined increase power (P2), preferably at least half, particularly preferably at least one third, of the predetermined increase power (P2).

10. Method according to any of the preceding claims,
wherein the boiling point is the boiling point of water at an altitude above sea level, preferably approximately 93°C.

11. Method according to any of the preceding claims,
wherein the predetermined difference value is 0.5°C or less.

12. Method according to any of the preceding claims,
wherein the first predetermined period of time and/or the second predetermined period of time is shorter than 30 seconds, preferably shorter than 20 seconds, and/or longer than 5 seconds, preferably longer than 10 seconds.

13. Method according to any of the preceding claims,
wherein the temperature sensor (23) is arranged below the fill level of the liquid in the cooking utensil (2).

14. Inductive cooking system (1, 2)
comprising an inductive hob (1), preferably an inductive surface hob (1), and at least one cooking utensil (2) having at least one temperature sensor (23) on or in the cooking utensil wall (21),
the cooking utensil (2) being arranged on a hot plate (12), preferably on a cooking zone (12), of the inductive hob (1), **characterised by** the inductive cooking system (1, 2), preferably a control unit of the inductive hob (1) and a control unit of the cooking utensil (2), being designed and configured:
• to operate the hot plate (12) at a predetermined decay power (P1) for a first predetermined period of time if a first captured sensor value of the temperature sensor (23) reaches the boiling temperature of a liquid, preferably water,
• to capture a second sensor value of the temperature sensor (23) at the end of the first predetermined period of time,
• to operate the hot plate (12) at a predetermined increase power (P2) to reach the boiling temperature for a second predetermined period of time,
• to operate the hot plate (12) at the predetermined decay power (P1) for the first predetermined period again at the end of the second predetermined period of time, and to capture a third sensor value of the temperature sensor (23) at the end of the first predetermined period of time,
• to determine the difference between the second captured sensor value and the third captured sensor value,
• to compare the determined difference with a predetermined difference value and
• to repeat the steps from the operation of the hot plate (12) at the predetermined increase power (P2) if the determined difference is not less than the predetermined difference value.

15. Inductive hob (1), preferably inductive surface hob (1),
comprising at least one hot plate (12), preferably a cooking zone (12), and comprising a control unit which is **characterised by:**
• operating the hot plate (12) at a predetermined decay power (P1) for a first predetermined period of time if a first captured sensor value of the temperature sensor (23) reaches the boiling temperature of a liquid, preferably water,
• obtaining a second sensor value of the temperature sensor (23) at the end of the first predetermined period of time,
• operating the hot plate (12) at a predetermined increase power (P2) to reach the boiling temperature for a second predetermined period of time,
• operating the hot plate (12) at the predetermined decay power (P1) for the first predetermined period again at the end of the second predetermined period, and obtaining a third sensor value of the temperature sensor (23) at the end of the first predetermined period,
• determining the difference between the second captured sensor value and the third captured sensor value,
• comparing the determined difference with a predetermined difference value and
• repeating the steps from the operation of the hot plate (12) at the predetermined increase power (P2) if the determined difference is not less than the predetermined difference value.

## Revendications

1. Procédé permettant de faire fonctionner un système de cuisson à induction (1, 2),
dans lequel le système de cuisson à induction (1, 2) présente une plaque de cuisson à induction (1), de préférence une plaque de cuisson à induction plane (1), et au moins un ustensile de cuisson (2) comportant au moins un capteur de température (23) sur ou dans la paroi d'ustensile de cuisson (21), dans lequel l'ustensile de cuisson (2) est disposé sur un emplacement de cuisson (12), de préférence sur une zone de cuisson (12), de la plaque de cuisson à induction (1), **caractérisé par** le procédé comportant au moins les étapes consistant à :
• si une première valeur de capteur détectée du capteur de température (23) atteint la température d'ébullition d'un liquide, de préférence de l'eau, faire fonctionner (300) l'emplacement de cuisson (12) à une puissance décroissante prédéterminée (P1) pendant une première période de temps prédéterminée,
• à la fin de la première période de temps prédéterminée, détecter (400) une deuxième valeur de capteur du capteur de température (23),
• faire fonctionner (500) l'emplacement de cuisson (12) à une puissance croissante prédéterminée (P2) pour atteindre la température d'ébullition pendant une seconde période de temps prédéterminée,
• à la fin de la seconde période de temps prédéterminée, faire fonctionner à nouveau (600) l'emplacement de cuisson (12) à la puissance décroissante prédéterminée (P1) pour la première période de temps prédéterminée et, à la fin de la première période de temps prédéterminée, détecter (700) une troisième valeur de capteur du capteur de température (23),
• déterminer (800) la différence entre la deuxième valeur de capteur détectée et la troisième valeur de capteur détectée,
• comparer (900) la différence déterminée avec une valeur de différence prédéterminée, et
• si la différence déterminée n'est pas inférieure à la valeur de différence prédéterminée, répéter les étapes à partir du fonctionnement (500) de l'emplacement de cuisson (12) à la puissance croissante prédéterminée (P2).

2. Procédé selon la revendication 1,
comportant au moins les étapes consistant à :
• faire fonctionner (000) l'emplacement de cuisson (12) à une puissance initiale prédéterminée (P0) pour atteindre la température d'ébullition du liquide,
• détecter (100) une première valeur de capteur du capteur de température (23),
• comparer (200) la première valeur de capteur détectée avec la température d'ébullition et,
• si la première valeur de capteur détectée n'atteint pas la température d'ébullition, continuer à faire fonctionner (000) l'emplacement de cuisson (12) à la puissance initiale prédéterminée (P0).

3. Procédé selon la revendication 1 ou 2,
comportant au moins l'étape suivante consistant à :
• si la différence déterminée est inférieure à la valeur de différence prédéterminée, faire fonctionner (950) l'emplacement de cuisson (12) à une puissance de maintien prédéterminée (P3) et/ou avec une régulation subséquente pour maintenir la température d'ébullition.

4. Procédé selon l'une des revendications précédentes,
dans lequel la puissance décroissante prédéterminée (P1) est au plus la moitié, de préférence au plus un quart, de la puissance initiale prédéterminée (P0).

5. Procédé selon l'une des revendications précédentes,
dans lequel la puissance décroissante prédéterminée (P1) est prédéterminée de telle sorte qu'il n'y a pas de réchauffement supplémentaire du liquide lorsque le niveau de remplissage possible de l'ustensile de cuisson (2) est minimal, mais que les pertes de chaleur de l'ustensile de cuisson (2) sont compensées par le rayonnement vers l'environnement.

6. Procédé selon l'une des revendications précédentes,
dans lequel la puissance croissante prédéterminée (P2) est au moins le double, de préférence au moins le triple, de la puissance décroissante prédéterminée (P1).

7. Procédé selon l'une des revendications précédentes,
dans lequel la puissance croissante prédéterminée (P2) est inférieure à la puissance initiale prédéterminée (P0), de préférence est au plus 90 % de la puissance initiale prédéterminée (P0).

8. Procédé selon l'une des revendications précédentes,
dans lequel la puissance de maintien prédéterminée (P3) est supérieure à la puissance décroissante prédéterminée (P1), est au moins une fois et demie la puissance décroissante prédéterminée (P1).

9. Procédé selon l'une des revendications précédentes,
dans lequel la puissance de maintien prédéterminée (P3) est inférieure à la puissance croissante prédéterminée (P2), de préférence est au moins la moitié, de manière particulièrement préférée au moins un tiers, de la puissance croissante prédéterminée (P2).

10. Procédé selon l'une des revendications précédentes,
dans lequel la température d'ébullition est la température d'ébullition de l'eau à une altitude supérieure au niveau de la mer, de préférence est d'environ 93 °C.

11. Procédé selon l'une des revendications précédentes,
dans lequel la valeur de différence prédéterminée est de 0,5 °C ou moins.

12. Procédé selon l'une des revendications précédentes,
dans lequel la première période de temps prédéterminée et/ou la seconde période de temps prédéterminée sont inférieures à 30 secondes, de préférence inférieures à 20 secondes, et/ou supérieures à 5 secondes, de préférence supérieures à 10 secondes.

13. Procédé selon l'une des revendications précédentes,
dans lequel le capteur de température (23) est disposé en dessous du niveau de remplissage du liquide se trouvant dans l'ustensile de cuisson (2).

14. Système de cuisson à induction (1, 2)
comportant une plaque de cuisson à induction (1), de préférence une plaque de cuisson à induction plane (1), et au moins un ustensile de cuisson (2) comportant au moins un capteur de température (23) sur ou dans la paroi d'ustensile de cuisson (21),
dans lequel l'ustensile de cuisson (2) est disposé sur un emplacement de cuisson (12), de préférence sur une zone de cuisson (12), de la plaque de cuisson à induction (1), **caractérisé par** le système de cuisson à induction (1, 2), de préférence une unité de commande de la plaque de cuisson à induction (1) et une unité de commande de l'ustensile de cuisson (2), configurées et réalisées pour :
• si une première valeur de capteur détectée du capteur de température (23) atteint la température d'ébullition d'un liquide, de préférence de l'eau, faire fonctionner l'emplacement de cuisson (12) à une puissance décroissante prédéterminée (P1) pendant une première période de temps prédéterminée,
• à la fin de la première période de temps prédéterminée, détecter une deuxième valeur de capteur du capteur de température (23),
• faire fonctionner l'emplacement de cuisson (12) à une puissance croissante prédéterminée (P2) pour atteindre la température d'ébullition pendant une seconde période de temps prédéterminée,
• à la fin de la seconde période de temps prédéterminée, faire fonctionner à nouveau l'emplacement de cuisson (12) à la puissance décroissante prédéterminée (P1) pour la première période de temps prédéterminée et détecter une troisième valeur de capteur du capteur de température (23) à la fin de la première période de temps prédéterminée,
• déterminer la différence entre la deuxième valeur de capteur détectée et la troisième valeur de capteur détectée,
• comparer la différence déterminée avec une valeur de différence prédéterminée et,
• si la différence déterminée n'est pas inférieure à la valeur de différence prédéterminée, répéter les étapes à partir du fonctionnement de l'emplacement de cuisson (12) à la puissance croissante prédéterminée (P2).

15. Plaque de cuisson à induction (1), de préférence plaque de cuisson à induction plane (1),
comportant au moins un emplacement de cuisson (12), de préférence une zone de cuisson (12), et comportant une unité de commande, qui est **caractérisée en ce que :**
• si une première valeur de capteur détectée du capteur de température (23) atteint la température d'ébullition d'un liquide, de préférence de l'eau, faire fonctionner l'emplacement de cuisson (12) à une puissance décroissante prédéterminée (P1) pendant une première période de temps prédéterminée,
• à la fin de la première période de temps prédéterminée, obtenir une deuxième valeur de capteur du capteur de température (23),
• faire fonctionner l'emplacement de cuisson (12) à une puissance croissante prédéterminée (P2) pour atteindre la température d'ébullition pendant une seconde période de temps prédéterminée,
• à la fin de la seconde période de temps prédéterminée, faire fonctionner à nouveau l'emplacement de cuisson (12) à la puissance décroissante prédéterminée (P1) pour la première période de temps prédéterminée et obtenir une troisième valeur de capteur du capteur de température (23) à la fin de la première période de temps prédéterminée,
• déterminer la différence entre la deuxième valeur de capteur détectée et la troisième valeur de capteur détectée,
• comparer la différence déterminée avec une valeur de différence prédéterminée et,
• si la différence déterminée n'est pas inférieure à la valeur de différence prédéterminée, répéter les étapes à partir du fonctionnement de l'emplacement de cuisson (12) à la puissance croissante prédéterminée (P2).
